# EUROPÄISCHE PATENTSCHRIFT

(11) **EP 2 715 681 B1**
(45) Veröffentlichungstag und Bekanntmachung des Hinweises auf die Patenterteilung: **09.01.2019**
(21) Anmeldenummer: 12729343.9
(22) Anmeldetag: 23.05.2012
(51) Int. Cl.: G07C 9/00

(54) **VERFAHREN ZUM ERZEUGEN EINES AKTUELL GÜLTIGEN, EINMALIGEN FREIGABECODES FÜR EIN ELEKTRONISCHES SCHLOSS**
METHOD FOR GENERATING A CURRENTLY VALID ONE-TIME RELEASE CODE FOR AN ELECTRONIC LOCK
PROCÉDÉ DE GÉNÉRATION D'UN CODE DE DÉBLOCAGE À USAGE UNIQUE, ACTUELLEMENT VALIDE POUR UN VERROU ÉLECTRONIQUE

(30) Priorität: 25.05.2011 DE 102011103134
(43) Veröffentlichungstag der Anmeldung: 09.04.2014
(73) Patentinhaber: Beloxx newtec GmbH, 42285 Wuppertal (DE)
(72) Erfinder: SCHWARZE, Benjamin, 50823 Köln (DE); BOCK, Peter, 58332 Schwelm (DE); BLUNCK, Matthias, 40822 Mettmann (DE)
(74) Vertreter: Isfort, Olaf
(86) Internationale Anmeldenummer: PCT/EP2012/002176
(87) Internationale Veröffentlichungsnummer: WO 2012/159742

(56) Entgegenhaltungen:
- EP-A2- 0 767 286
- DE-A1- 2 401 602
- DE-C1- 19 528 203
- US-A1- 2011 041 573

## Beschreibung

Die Erfindung betrifft ein System mit einem elektronischen Schloss, welches durch Eingabe eines aktuell gültigen, einmaligen Freigabecodes von seinem Verriegelungszustand in seinen Freigabezustand überführbar ist, und einer von dem Schloss separat angeordneten, elektronischen Einrichtung.

Elektronische Schlösser werden beispielsweise zum Verriegeln der Schließstellung von Schließelementen an Spinden, Schließfächern, Postfächern oder Räumen angeordnet. Durch Eingabe eines Freigabecodes in das elektronische Schloss lässt sich dieses von seinem die Schließstellung verriegelnden Verriegelungszustand in seinen Freigabezustand überführen, indem das Schließelement durch manuelle Betätigung in eine seiner Offenstellungen bewegbar ist. Ein solcher Freigabecode kann beispielsweise durch eine Zahlenfolge gebildet sein.

Um die Sicherheit solcher elektronischer Schlösser beziehungsweise damit ausgestatteter Einrichtungen gegen unbefugte Betätigung zu erhöhen, ist es bekannt, einmalige Freigabecodes zu verwenden, durch deren Eingabe in das Schloss dieses lediglich einmal von seinem Verriegelungszustand in seinen Freigabezustand überführbar ist. Zur nachfolgenden Überführung dieses elektronischen Schlosses von seinem Verriegelungszustand in seinen Freigabezustand ist die Eingabe eines neuen aktuell gültigen, einmaligen Freigabecodes erforderlich.

Aus der EP 0 767 286 A2 ist ein System mit einem elektronischen Schloss bekannt, welches durch Verwendung eines elektronischen Schlüssels mit einem aktuell gültigen, einmaligen Freigabecode von seinem Verriegelungszustand in seinen Freigabezustand überführbar ist, und einer von dem Schlüssel separat angeordneten, elektronischen Einrichtung. Mittels Kommunikation zwischen dem Schlüssel und der separat angeordneten, elektronischen Einrichtung werden Informationen, wie neue Freigabecodes und Verschlüsselungscodes, von der separat angeordneten elektronischen Einrichtung auf den elektronischen Schlüssel übertragen. Die Kommunikation zwischen dem Schlüssel und der separat angeordneten elektronischen Einrichtung macht das elektronische Schloss angreifbar.

Die US 2011/0041573 A1 beschreibt ein System mit einem elektronischen Schloss, welches durch Eingabe eines aktuell gültigen, einmaligen Freigabecodes von seinem Verriegelungszustand in seinen Freigabezustand überführbar ist, und einer von dem Schloss separat angeordneten, elektronischen Einrichtung, wobei das elektronische Schloss und die elektronische Einrichtung dazu eingerichtet sind, den aktuell gültigen, einmaligen Freigabecode zu erzeugen. Dadurch, dass keine direkte Kommunikation zwischen dem Schloss und der separaten elektronischen Einrichtung erforderlich ist, ist das System über diesen Weg nicht angreifbar. Allerdings kann bei Kenntnis der Verschlüsselung auf die zukünftigen einmaligen Freigabecodes geschlossen werden. Insbesondere seitens des Schlossherstellers oder auch des Schlosseigentümers kann unbefugte Betätigung durch aktuelle oder ehemalige Mitarbeiter oder beauftragte Dienstleister, die Kenntnis von der Verschlüsselung erlangt haben, nicht ausgeschlossen werden.

Aufgabe der Erfindung ist es, ein System zum Erzeugen eines aktuell gültigen, einmaligen Freigabecodes für ein elektronisches Schloss bereitzustellen, durch das ein elektronisches Schloss mit höchster Sicherheit gegen unbefugte Betätigung geschaffen werden kann.

Diese Aufgabe wird durch ein System der eingangs genannten Art erfindungsgemäß dadurch gelöst, dass der aktuell gültige, einmalige Freigabecode durch eine Verschlüsselung des unmittelbar vorhergehend gültigen, einmaligen Freigabecodes mittels eines Verschlüsselungsalgorithmus erzeugt wird, wobei die Verschlüsselung unter Berücksichtigung eines Verschlüsselungscodes erfolgt, wobei das elektronische Schloss und die elektronische Einrichtung dazu eingerichtet sind, den Verschlüsselungscode aus einem eingegebenen, individuellen Mastercode und einem in der Elektronik des Schlosses abgelegten und in einer Software der elektronischen Einrichtung umfassten Schlüsselcode zu generieren. Der aktuell gültige, einmalige Freigabecode wird sowohl von der Elektronik des Schlosses, als auch von der elektronischen Einrichtung erzeugt, wobei dieselbe Verschlüsselung des unmittelbar vorhergehend gültigen, einmaligen Freigabecodes erfolgt. Für den Nutzer des Systems ist es möglich, über die separat angeordnete elektronische Einrichtung Kenntnis von dem aktuell gültigen, einmaligen Freigabecode zu erhalten, um diesen anschließend in das elektronische Schloss eingeben zu können. Hierdurch ist keine Kommunikation zwischen dem Schloss und der separat angeordneten elektronische Einrichtung nötig, die das Schloss angreifbar für Hacker machen würde. Dennoch ist es für den Nutzer möglich, den aktuell gültigen, einmaligen Freigabecode des Schlosses anhand der separat angeordneten, elektronischen Einrichtung zu erhalten.

Der erfindungsgemäße Einsatz eines Verschlüsselungsalgorithmus zum Erzeugen von aktuell gültigen, einmaligen Freigabecodes stellt eine sehr untypische Verwendung eines Verschlüsselungsalgorithmus dar, insbesondere da es nicht darum geht, eine für jeden zugängliche Information nur für bestimmte Personen zugänglich zu machen. Zudem kann eine unbefugte Person nicht wissen, welche Art von Verschlüsselungsalgorithmus verwendet wird, so dass selbst bei Kenntnis eines anfänglichen, aktuell gültigen, einmaligen Freigabecodes nicht darauf zurück geschlossen werden kann, wie der nachfolgend erzeugte aktuell gültige, einmalige Freigabecode lautet. Somit zeichnet sich ein erfindungsgemäßes System durch ein hohes Maß an Sicherheit aus.

Erfindungsgemäß wird der Verschlüsselungscode aus einem eingegebenen, individuellen Mastercode und einem in der Elektronik des Schlosses abgelegten Schlüsselcode generiert. Dies ermöglicht es einem Nutzer eines elektronischen Schlosses, durch wiederholtes Eingeben von individuellen Mastercodes die zukünftigen, einmaligen Freigabecodes individuell generieren zu lassen. Für Dritte wird es unmöglich, Kenntnis von dem aktuell gültigen, einmaligen Freigabecode zu erlangen, so dass keine unbefugte Betätigung eines gemäß dieser Ausgestaltung des erfindungsgemäß betriebenen, elektronischen Schlosses erfolgen kann. Zudem kann selbst der Hersteller eines nach dieser Ausgestaltung des erfindungsgemäßen Verfahrens betriebenen, elektronischen Schlosses, welcher den in der Elektronik des Schlosses abgelegten Schlüsselcode kennt, durch die durch die Eingabe der individuellen Mastercodes erfolgende Individualisierung der zukünftigen, einmaligen Freigabecodes keine Aussage über einen aktuell gültigen oder zukünftigen, einmaligen Freigabecode treffen. Diese Ausgestaltung dient somit der Schaffung eines elektronischen Schlosses mit maximaler Sicherheit gegen unbefugte Betätigung desselben.

Nach einer weiteren vorteilhaften Ausgestaltung der Erfindung wird der nach Inbetriebnahme des elektronischen Schlosses erste aktuell gültige, einmalige Freigabecode unter Berücksichtigung eines eingegebenen, individuellen Startcodes als unmittelbar vorhergehend gültiger, einmaliger Freigabecode ermittelt. Auch hierdurch wird eine weitestgehende Individualisierung der zukünftigen, einmaligen Freigabecodes erreicht. Diese Ausgestaltung bietet zudem die Möglichkeit, das elektronische Schloss auf einen definierten Ausgangszustand zurücksetzen zu können, falls der aktuell gültige, einmalige Freigabecode nicht mehr bekannt ist. In einem solchen Fall gibt der Nutzer des Schlosses erneut einen individuellen Startcode und anschließend einen individuellen Mastercode in das elektronische Schloss ein. Hieraus wird der nächste aktuell gültige, einmalige Freigabecode erzeugt. Vorzugsweise kann dem elektronischen Schloss signalisiert werden, ob der eingegebene Code ein Start- oder ein Mastercode sein soll.

Gemäß einer weiteren vorteilhaften Ausgestaltung der Erfindung wird als Verschlüsselungsalgorithmus AES (Advanced Encryption Standard), DES (Data Encryption Standard), Triple-DES, Blowfish, RC4 (Ron's Code 4), RC5 oder RC6 verwendet. Diese Verschlüsselungsalgorithmen zeichnen sich durch ein hohes Maß an Sicherheit aus.

Vorzugsweise wird der aktuell gültige, einmalige Freigabecode sowohl von der Elektronik des Schlosses, als auch von einem auf der elektronischen Einrichtung ablaufenden Programm erzeugt und von dieser elektronischen Einrichtung angezeigt, wobei mittels des Programms dieselbe Verschlüsselung des unmittelbar vorhergehend gültigen, einmaligen Freigabecodes erfolgt, wie in der Elektronik des Schlosses. Durch das Anzeigen des aktuell gültigen, einmaligen Freigabecodes wird es dem Nutzer des erfindungsgemäßen Systems möglich, Kenntnis von dem aktuell gültigen, einmaligen Freigabecode zu erhalten, um diesen anschließend in das elektronische Schloss eingeben zu können. Als elektronische Einrichtung kommt sowohl eine mobile, als auch eine stationäre elektronische Einrichtung in Betracht. Beispiele für mobile Einrichtungen sind herkömmliche Mobilfunkendgeräte, Laptops oder dergleichen. Als stationäres Gerät findet beispielsweise ein PC Anwendung.

Die Erfindung wird im Folgenden anhand der in den beiliegenden Figuren gezeigten Ausführungsbeispiele näher erläutert. Dabei zeigen
- Figur 1:: eine schematische Darstellung des Verfahrens und
- Figur 2:: eine schematische Darstellung eines Ausführungsbeispiels für das erfindungsgemäße System.

Figur 1 zeigt schematisch das Verfahren zum Erzeugen eines aktuell gültigen, einmaligen Freigabecodes 1. Zur Erzeugung dieses aktuell gültigen, einmaligen Freigabecodes 1 werden zunächst ein in das Schloss eingegebener, individueller Mastercode 2 und ein in der Elektronik des Schlosses abgelegter Schlüsselcode 3 verwendet, um einen Verschlüsselungscode 4 zu generieren. Dieser Verschlüsselungscode 4 wird bei der Verschlüsselung des unmittelbar vorhergehend gültigen, einmaligen Freigabecodes 5 mittels des Verschlüsselungsalgorithmus 6 berücksichtigt.

Figur 2 zeigt schematisch ein Ausführungsbeispiel für das erfindungsgemäße System 7 mit einem an einem Schließelement 8 einer nicht näher dargestellten Schließeinheit angeordneten, elektronischen Schloss 9 und einer von dem Schloss 9 separat angeordneten, elektronischen Einrichtung 10 in Form eines PCs. Zur Inbetriebnahme des elektronischen Schlosses 9 wird zunächst ein individueller Startcode von dem Nutzer des elektronischen Schlosses 9 als unmittelbar vorhergehend gültiger, einmaliger Freigabecode in das elektronische Schloss 9 eingegeben. Anschließend gibt der Nutzer einen individuellen Mastercode in das Schloss ein. Wie in Figur 1 gezeigt, wird aus diesen eingegebenen Codes der aktuell gültige, einmalige Freigabecode erzeugt, mit dem das elektronische Schloss 9 von seinem Verriegelungszustand in seinen Freigabezustand überführbar ist. Der Nutzer des elektronischen Schlosses 9 wird vom Hersteller des Schlosses 9 mit einer Software ausgestattet, welche auf der elektronischen Einrichtung 10 installiert ist. Diese Software umfasst denselben Verschlüsselungsalgorithmus, wie er in der Elektronik des Schlosses 9 abgelegt ist. Zudem umfasst die Software denselben Schlüsselcode, wie er ebenfalls in der Elektronik des Schlosses 9 abgelegt ist. Gibt der Nutzer nach Inbetriebnahme des Schlosses 9 in die elektronische Einrichtung 10 denselben individuellen Startcode und denselben individuellen Mastercode ein, wie er sie bereits in das elektronische Schloss 9 eingegeben hat, erzeugt die auf der elektronischen Einrichtung 10 ablaufende Software denselben aktuell gültigen, einmaligen Freigabecode, wie er von dem elektronischen Schloss 9 erzeugt worden ist. Über die Anzeige 11 an der elektronischen Einrichtung 10 kann der Nutzer den aktuell gültigen, einmaligen Freigabecode ablesen und zum Überführen des elektronischen Schlosses von seinem Verriegelungszustand in seinen Freigabezustand in das elektronische Schloss 9 eingeben.

Die anhand der Figuren beschriebenen Ausführungsbeispiele dienen der Erläuterung und sind nicht beschränkend.

## Patentansprüche

1. System (7) mit einem elektronischen Schloss (9), welches durch Eingabe eines aktuell gültigen, einmaligen Freigabecodes (1) von seinem Verriegelungszustand in seinen Freigabezustand überführbar ist, und einer von dem Schloss (9) separat angeordneten, elektronischen Einrichtung (10), wobei das elektronische Schloss (9) und die elektronische Einrichtung (10) dazu eingerichtet sind, den aktuell gültigen, einmaligen Freigabecode (1) zu erzeugen,
**dadurch gekennzeichnet, dass** der aktuell gültige, einmalige Freigabecode (1) durch eine Verschlüsselung des unmittelbar vorhergehend gültigen, einmaligen Freigabecodes (5) mittels eines Verschlüsselungsalgorithmus (6) erzeugt wird, wobei die Verschlüsselung unter Berücksichtigung eines Verschlüsselungscodes (4) erfolgt, wobei das elektronische Schloss (9) und die elektronische Einrichtung (10) dazu eingerichtet sind, den Verschlüsselungscode (4) aus einem eingegebenen, individuellen Mastercode (2) und einem in der Elektronik des Schlosses (9) abgelegten und in einer Software der elektronischen Einrichtung (10) umfassten Schlüsselcode (3) zu generieren.

2. System (7) nach Anspruch 1, **dadurch gekennzeichnet, dass** das elektronische Schloss (9) und die elektronische Einrichtung (10) dazu eingerichtet sind, den nach Inbetriebnahme des elektronischen Schlosses (9) ersten aktuell gültigen, einmaligen Freigabecode (1) unter Berücksichtigung eines eingegebenen, individuellen Startcodes als unmittelbar vorhergehend gültiger, einmaliger Freigabecode (5) zu ermitteln.

3. System (7) nach einem der vorhergehenden Ansprüche, **dadurch gekennzeichnet, dass** das elektronische Schloss (9) und die elektronische Einrichtung (10) dazu eingerichtet sind, als Verschlüsselungsalgorithmus (6) AES, DES, Triple-DES, Blowfish, RC4, RC5 oder RC6 zu verwenden.

4. System (7) nach einem der der Ansprüche 1 bis 3, **dadurch gekennzeichnet, dass** der aktuell gültige, einmalige Freigabecode (1) sowohl von der Elektronik des Schlosses (9), als auch von einem auf der elektronischen Einrichtung (10) ablaufenden Programm erzeugt und von dieser elektronischen Einrichtung (10) angezeigt wird, wobei mittels des Programms dieselbe Verschlüsselung des unmittelbar vorhergehend gültigen, einmaligen Freigabecodes (5) erfolgt, wie in der Elektronik des Schlosses (9), und zwar unter Berücksichtigung eines Verschlüsselungscodes (4), der aus einem eingegebenen, individuellen Mastercode (2) und einem in der Elektronik des Schlosses (9) abgelegten Schlüsselcode (3) generiert wird.

## Claims

1. System (7) having an electronic lock (9) which can be transitioned from its locking state to its release state by entering a currently valid one-time release code (1), and having an electronic device (10) which is arranged separately from the lock (9), the electronic lock (9) and the electronic device (10) being set up to generate the currently valid one-time release code (1), **characterized in that**
the currently valid one-time release code (1) is generated by an encryption of the immediately previously valid one-time release code (5) by means of an encryption algorithm (6), the encryption being performed with consideration of an encryption code (4), wherein the electronic lock (9) and the electronic device (10) are configured to generate the encryption code (4) from an entered individual master code (2) and a key code (3) stored in the electronics of the lock (9) and included in a software of the electronic device (10).

2. System (7) according to claim 1, **characterized in that** the electronic lock (9) and the electronic device (10) are set up to determine the first currently valid one-time release code (1) after the electronic lock (9) has been put into operation as the immediately previously valid one-time release code (5), taking into consideration an entered individual start code.

3. System (7) according to one of the preceding claims, **characterized in that** the electronic lock (9) and the electronic device (10) are configured to use as encryption algorithm (6) AES, DES, Triple-DES, Blowfish, RC4, RC5 or RC6.

4. System (7) according to one of the claims 1 to 3, **characterized in that** the currently valid one-time release code (1) is generated both by the electronics of the lock (9) and by a program running on the electronic device (10) and is displayed by this electronic device (10), wherein the same encryption of the immediately previously valid one-time release code (5) as in the electronics of the lock (9) takes place by means of the program, taking into consideration an encryption code (4) which is generated from an entered individual master code (2) and a key code (3) stored in the electronics of the lock (9).

## Revendications

1. Système (7) comprenant une serrure électronique (9) qui, par saisie d'un code de libération (1) unique valide actuellement, peut être amenée de son état verrouillé à son état libéré, et un dispositif électronique (10) disposé séparément de la serrure (9), la serrure électronique (9) et le dispositif électronique (10) étant conçus pour générer le code de libération (1) unique valide actuellement,
**caractérisé en ce**
**que** le code de libération (1) unique valide actuellement est généré par un chiffrage du code de libération (1) unique valide qui précède directement au moyen d'un algorithme de chiffrement (6), le chiffrement étant effectué en tenant compte d'un code de chiffrement (4), la serrure électronique (9) et le dispositif électronique (10) étant conçus pour générer le code de chiffrement (4) à partir d'un code maître (2) individuel saisi et d'un code de clé (3) stocké dans l'électronique de la serrure (9) et compris dans un logiciel du dispositif électronique (10).

2. Système (7) selon la revendication 1, **caractérisé en ce que** la serrure électronique (9) et le dispositif électronique (10) sont conçus pour déterminer le premier code de libération (1) unique valide actuellement après la mise en service de la serrure électronique (9) en tenant compte d'un code de démarrage individuel saisi en tant que code de libération (5) unique valide qui précède directement.

3. Système (7) selon l'une des revendications précédentes, **caractérisé en ce que** la serrure électronique (9) et le dispositif électronique (10) sont conçus pour utiliser AES, DES, Triple-DES, Blowfish, RC4, RC5 ou RC6 comme algorithme de chiffrement (6).

4. Système (7) selon l'une des revendications 1 à 3, **caractérisé en ce que** le code de libération (1) unique valide actuellement est généré aussi bien par l'électronique de la serrure (9) que par un programme qui s'exécute sur le dispositif électronique (10) et est affiché par ce dispositif électronique (10), le même chiffrement du code de libération (5) unique valide qui précède directement que dans l'électronique de la serrure (9) étant effectué par le programme, et ce en tenant compte d'un code de chiffrement (4) qui est généré à partir d'un code maître (2) individuel saisi et d'un code de clé (3) stocké dans l'électronique de la serrure (9).
